# EUROPÄISCHE PATENTSCHRIFT

(11) **EP 0 068 119 B1**
(45) Veröffentlichungstag und Bekanntmachung des Hinweises auf die Patenterteilung: **15.01.1986**
(21) Anmeldenummer: 82104014.4
(22) Anmeldetag: 08.05.1982
(51) Int. Cl.: D02J 13/00

(54) **Verfahren zum Heizen einer Galette und heizbare Galette**
Process for heating a roller, and heated roller
Procédé de chauffage d'un rouleau et rouleau chauffé

(30) Priorität: 15.06.1981 CH 3914/81
(43) Veröffentlichungstag der Anmeldung: 05.01.1983
(73) Patentinhaber: MASCHINENFABRIK RIETER AG, CH-8406 Winterthur (CH)
(72) Erfinder: Müller, Kurt, CH-8057 Zürich (CH); Wirz, Armin, CH-8475 Ossingen (CH)

## Beschreibung

Die Erfindung bezieht sich auf ein Verfahren zum Heizen einer Galette und auf eine heizbare Galette mit einem zu beheizenden, einen Hohlraum bildenden, drehbaren Rollenmantel sowie mit einer Heizvorrichtung im Hohlraum des Rollenmantels.

Es sind insofern heizbare Galetten bekannt, die das Verfahren zum Heizen einer Galette mittels eines dampfförmigen Mediums beinhalten, als zwischen dem zu beheizenden Mantel und einem Heizkörper ein hermetisch verschlossener Raum teilweise mit Flüssigkeit gefüllt wird, deren Dampf zur Wärmeabgabe mittels Kondensation am Rollenmantel verwendet wird (z.B. DAS 1804 777).

Solche Systeme arbeiten mit Ueberdruck im verschlossenen Raum, und haben dadurch den Nachteil, dass, um der notwendigen Festigkeit zu genügen, relativ schwere Konstruktionen notwendig sind.

Schwere Konstruktionen verursachen bei den heute gewünschten zunehmend hohen Drehzahlen Schwingungsprobleme beim Lauf solcher Galetten.

Der Vorteil eines solchen Wärmeabgabesystems gegenüber einem ebenfalls an sich bekannten induktiv geheizten Rollenmantel besteht jedoch darin, dass die Wärmeabgabe sich örtlich nach dem Wärmebedarf richtet, indem die Wärmeabgabe proportional zur Temperaturdifferenz steigt, während in einem induktiv geheizten Rollenmantel der Nachteil besteht, dass an jeder Stelle immer die vorbestimmte Wärmemenge erzeugt wird, unabhängig vom eventuell örtlich veränderlichen Wärmebedarf. Dadurch kann eine stark ungleiche Wärmeverteilung am Rollenmantel entstehen. Durch eine ungleiche Wärmeverteilung entstehen an der Rollenoberfläche überhitzte Stellen, die z.B. bei Wickelbildung zu einem Kleben des Fadenmaterials an der Rolle führt. Rein induktiv geheizte Rollenmäntel haben andererseits den Vorteil der leichteren Bauweise. Die erwähnten Nachteile zu beheben ist Aufgabe der Erfindung.

Die Erfindung, wie sie in den Ansprüchen gekennzeichnet ist, löst die Aufgabe verfahrensmässig dadurch, dass die Galette mittels eines gasförmigen Mediums beheizt und, dass das Medium innerhalb der Galette in einem im wesentlichen geschlossenen Kreislauf an einer Heizvorrichtung und an der Innenwand eines zu beheizenden rotierenden Rollenmantels vorbeigeführt wird.

Vorrichtungsmässig wird die Aufgabe dadurch gelöst, dass die Heizvorrichtung derart mit Luftleitkanälen versehen ist, dass an beiden Stirnseiten des Hohlraumes sowie zwischen der Rollenmantelinnenseite und den Luftleitkanälen ein freier Raum von U-förmigem Querschnitt, in Umfangsrichtung gesehen, gebildet wird, sowie dass der Rollenmantel in diesem freien Raum derart mit Ventilatorschaufeln versehen ist, dass bei Rotation des Rollenmantels die Luft einen durch den freien Raum und durch die Luftleitkanäle strömenden Kreislauf bildet.

Die durch die Erfindung erreichten Vorteile sind darin zu sehen, dass die rotierende Masse auf ein Minimum reduziert ist und dadurch eine leichte Bauweise erreicht wird, ohne die wärmetechnischen Vorteile des Standes der Technik im wesentlichen zu verlieren.

Vorteilhafterweise können die Ventilatorschaufeln als Radialventilatorschaufeln an einer Stirnseite des Hohlraumes am Rollenmantel angeordnet sein, so dass die Mantelinnenseite frei ist für mögliche günstige Wärmeübergangsstrukturen wie z. B. Rillen mit unterschiedlichen Tiefen und/oder schraubenförmiger Anordnung.

Ferner können die Luftkanäle an einem stationären, sich zum Rollenmantel koaxial in diesen erstreckenden Träger angeordnete Stege sein, die von einem Mantel umfasst werden und dabei strahlenförmig und mindestens im Endteil, in Strömungsrichtung gesehen, axial gestreckt auf dem Träger angeordnet sind, was den Vorteil erbringt, dass in der Strömung am Austritt aus den Kanälen kein den Unterdruck reduzierender Drall ensteht.

Im folgenden wird die Erfindung anhand von lediglich Ausführungswege darstellenden

Zeichnungen näher erläutert.

Es zeigen:
Fig. 1 ein Längsschnitt durch die Längsachse einer Galette, entsprechend der Richtung A-A, halbschematisch dargestellt,
Fig. 2 ein Querschnitt durch einen Teil der Galette von Fig. 1, entsprechend der Richtung B-B,
Fig. 3-5 je ein Querschnitt durch einen Teil der Galette von Fig. 1, entsprechend der Richtung C-C.

Ein stationärer Träger 1 (Fig. 1) ist in einem Maschinengehäuse 2 fest angeordnet. Im Träger 1 übernehmen die Lager 3 die drehbare Lagerung eines Rollenmantels 4. Der Rollenmantel 4 umfasst einen Hohlraum 5 (Fig. 1), in welchem an einer ringförmigen Stirnseite 6 (Fig. 1) radial gestreckte Ventilatorschaufeln 7 (Fig. 1 und 2) befestigt sind.

Weiter sind an einem zum Träger 1 gehörenden, sich koaxial zum Rollenmantel 4 erstreckenden Trägerarm 8 Luftkanäle 9 vorgesehen, die durch am Trägerarm 8 strahlenförmig und axial gestreckt fest angeordnete und von einem als Drehkörper ausgebildeten Mantel 10 umfasste Stege 11 (Fig. 3-5) gebildet werden. Dabei sind die Stege 11 fest mit dem Mantel 10 verbunden. Durch diesen Mantel 10 wird im Hohlraum 5 ein freier Raum von U-förmigem Querschnitt, in Umfangsrichtung gesehen, gebildet, der vom Rollenmantel 4 durch die Stirnseite 6 der Rollenmantelinnenseite 12 und einer weiteren Hohlraumstirnseite 13 begrenzt ist.

Die Stirnseite 13 ist ein Teil des Trägers 1 und bildet mit ihrer Fortsetzung 14 und einer L-förmigen Fläche 15 am Rollenmantel 4 einen Luftspalt, der den Hohlraum 5 mit der Umgebungsluft der Galette verbindet. Der Träger 1 mit den Lagern 3, den Kanälen 9, und der Rollenmantel 4 mit den Ventilatorschaufeln 7 wird zusammen als sogenannte Galette bezeichnet.

Bei Rotation des Rollenmantels 4 entsteht durch die Ventilatorschaufeln 7 einerseits ein Luftkreislauf mit einer Richtungskomponente in Richtung K und anderseits einer Richtungskomponente in Umlaufrichtung des Rollenmantels 4, aus der eine resultierende Strömungsrichtung K' (nicht gezeigt) gebildet wird.

Aus strömungstechnischen Gründen sind die Radien r vorgesehen.

Die gestreckten, radial gerichteten Ventilatorschaufeln 7 gestattqn eine Umkehrung der Drehrichtung des Rollenmantels 4 ohne Verschlechterung der Strömungscharakteristik.

Ebenfalls können die Ventilatorschaufeln 7 bei einer bestimmten Drehrichtung als vor- oder rückwärtsgekrümmte Ventilatorschaufeln ausgebildet werden mit der aus der Ventilatortechnik an sich bekannten prinzipiellen Veränderung der Strömungscharakteristik.

Weiter besteht die Möglichkeit den Trägerarm 8, wie in Fig. 1 gezeigt, mit einer Bohrung 16 und einem Druckluftanschluss 17 zu versehen, um den Hohlraum 5 mit Druckluft zur Bildung eines kleinen Ueberdrucks zu versorgen und damit eine Verschmutzung durch z.B. Appreturdämpfe zu vermeiden. Das dadurch im Hohlraum 5 überschüssige kleine Luftvolumen entweicht durch den Luftspalt entlang der L-förmigen Fläche 15.

Die Fig. 3-5 zeigen je Variationen von . Heizelementen die zusammen mit den Stegen 11 und evt. zusammen mit dem Mantel 10 die Heizvorrichtungen bilden.

Beispielsweise sind wie in Figur 3 gezeigt die Heizelemente in den Kanälen 9 vorgesehene Heizmatten 18, die umfänglich am Mantel 10 und beidseits der Stege 11, d.h. umfänglich in den Kanälen 9 anliegend angeordnet sind.

Ebenso können die Heizelemente, wie in Figur 5 gezeigt, in den Stegen 11 vorgesehene Heizstäbe 20 sein. Die Stege 11 werden, um dies zu ermöglichen, wie in den genannten Figuren gezeigt, entsprechend geformt.

Weiter können Heizspiralen 19 (Fig. 4) in den Kanälen 9 als Heizelemente vorgesehen sein. Der Rollenmantel 4 bildet zusammen mit einer Stirnwand 21 und einer Welle 22 eine in den Lagern 3 erkennbare Einheit.

Um die Wärme intensiver an die Rollenmantelinnenseite abzugeben, kann diese mit Rillen (nicht gezeigt) versehen werden. Die Rillentiefe kann dabei im umgekehrten Verhältnis zur abnehmenden Temperatur der strömenden Luft zunehmen. Ebenfalls können die Rillen axial gerichtet oder schraubenförmig oder gekreuzt schraubenförmig angeordnet sein.

## Patentansprüche

1. Verfahren zum Heizen einer Galette, dadurch gekennzeichnet, dass die Galette mittels eines gasförmigen Mediums beheizt wird, dass das Medium innerhalb der Galette in einem im wesentlichen geschlossenen Kreislauf (K) an einer Heizvorrichtung (9,18,19,20) und an der Innenwand (12) eines zu beheizenden, rotierenden Rollenmantels (4) vorbeigeführt wird.

2. Verfahren nach Anspruch 1, dadurch gekennzeichnet, dass der Kreislauf (K) bei Rotation des Rollenmantels (4) durch eine radiale Beschleunigung des Mediums erzeugt wird, welche durch innen an der Stirnseite der Galette angeordnete Vorsprünge hervorgerufen wird.

3. Verfahren nach Anspruch 1 und 2, dadurch gekennzeichnet, dass die Heizvorrichtung Heizelemente (1819,20) beinhaltende Luftleitkanäle (9) umfasst, welche vom Medium, vor dessen radialer Beschleunigung, durchströmt werden.

4. Heizbare Galette mit einem zu beheizenden, einen Hohlraum (5) bildenden, drehbaren Rollem antel (4) sowie mit einer Heizvorrichtung (9,18,19,20) im Hohlraum (5) des Rollenmantels (4), dadurch gekennzeichnet, dass die Heizvorrichtung (9,18,19,20) derart mit Luftleitkanälen (9) versehen ist, dass an beiden Stirnseiten (6,13) des Hohlraumes (5) sowie zwischen der Rollenmantelinnenseite (12) und den Luftleitkanälen (9) ein freier Raum von U-förmigem Querschnitt, in Umfangsrichtung gesehen, gebildet wird, sowie dass der Rollenmantel (4) in diesem freien Raum derart mit Ventilatorschaufen (7) versehen ist, dass bei Rotation des Rollenmantels (4) die Luft einen durch den freien Raum und durch die Luftleitkanäle (9) strömenden Kreislauf (K) bildet.

5. Heizbare Galette nach Anspruch 4, dadurch gekennzeichnet, dass die Ventilatorschaufeln (7) als Radialventilatorschaufeln an einer Stirnseite (6) des Hohlraumes (5) angeordnet sind.

6. Heizbare Galette nach Anspruch 5, dadurch gekennzeichnet, dass die Ventilatorschaufeln (7) als radial gestreckte Schaufeln vorgesehen sind.

7. Heizbare Galette nach Anspruch 5, dadurch gekennzeichnet, dass die Ventilatorschaufeln (7) als sogenannt vorwärts gebogene Radialventilatorschaufeln vorgesehen sind.

8. Heizbare Galette nach Anspruch 5, dadurch gekennzeichnet, dass die Ventilatorschaufeln (7) als sogenannt rückwärts gebogene Radialventilatorschaufeln vorgesehen sind.

9. Heizbare Galette nach Anspruch 4, dadurch gekennzeichnet, dass die Luftkanäle (9) durch Stege (11) gebildet sind, die von einem Mantel (10) erfasst werden, wobei die Stege (11) an einem stationären, sich zum Rollenmantel (4) koaxial in diesen erstrekkenden Trägerarm (8) angeordnet sind.

10. Heizbare Galette nach Anspruch 9, dadurch gekennzeichnet, dass die Stege (11) strahlenförmig und mindestens im Endteil, in Strömungsrichtung gesehen, axial gestreckt auf dem Trägerarm (8) angeordnet sind.

11. Heizbare Galette nach Anspruch 4, dadurch gekennzeichnet, dass die Rollenmantelinnenseite (12) mit Rillen versehen ist.

12. Heizbare Galette nach Anspruch 11, dadurch gekennzeichnet, dass die Rillentiefe im umgekehrten Verhältnis zur abnehmenden Temperatur der strömenden Luft zunimmt.

13. Heizbare Galette nach Anspruch 11, dadurch gekennzeichnet, dass die Rillen axial gerichtet sind.

14. Heizbare Galette nach Anspruch 11, dadurch gekennzeichnet, dass die Rillen schraubenförmig angeordnet sind.

15. Heizbare Galette nach Anspruch 11, dadurch gekennzeichnet, dass die Rillen gekreuzt schraubenförmig angeordnet sind.

16. Heizbare Galette nach Anspruch 9, dadurch gekennzeichnet, dass der Mantel (10) an seinem Umfang als Drehkörper ausgebildet ist.

17. Heizbare Galette nach Anspruch 4, dadurch gekennzeichnet, dass die Heizvorrichtung Heizelemente in Form von in den Stegen (11) eingelassenen Heizstäben (20) umfasst.

18. Heizbare Galette nach Anspruch 4, dadurch gekennzeichnet, dass die Heizvorrichtung Heizelemente in Form von in den Kanälen (9) vorgesehenen Heizmatten (18) umfasst.

19. Heizbare Galette nach Anspruch 4, dadurch gekennzeichnet, dass die Heizvorrichtung Heizelemente in Form von in den Kanälen vorgesehenen Heizspiralen (19) umfasst.

## Claims

1. Method of heating a godet characterised in that the godet is heated by a gaseous medium, and in that within the godet the medium is led in a substantially closed circulation (K) past a heating device (9, 18, 19, 20) and the interior wall (12) of a rotating roller shell (4) which is to be heated.

2. Method according to claim 1 characterised in that the circulation (K) is created during rotation of the roller shell (4) by radial acceleration of the medium, the acceleration being caused by projections arranged on the interior of the end face of the godet.

3. Method according to claims 1 and 2 characterised in that the heating device comprises heating elements (18,19, 20) including air guide passages (9) through which the medium flows prior to radial acceleration thereof.

4. A heatable godet with a rotatable roller shell (4), which is to be heated and which forms a chamber (5), and with a heating device (9, 18, 19, 20) in the chamber (5) of the roller shell (4), characterised in that the heating device (9, 18, 19, 20) is provided with air guide passages (9) such that at both end faces (6, 13) of the chamber (5) and between the interior (12) of the roller shell and the air guide passages (9) a free space of U-shaped cross section, as viewed in the circumferential direction, is formed, and in that the roller shell (4) is provided with fan blades (7) in this free space in such manner that upon rotation of the roller shell (4) the air flows in circulation through the free space and the air guide passages (9).

5. Heatable godet according to claim 4 characterised in that the fan blades (7) are arranged as radial fan blades on an end face (6) of the chamber (5).

6. Heatable godet according to claim 5 characterised in that the fan blades (7) are provided as radially extending blades.

7. Heatable godet according to claim 5 characterised in that the fan blades (7) are provided as socalled forwardly curved radial fan blades.

8. Heatable godet according to claim 5 characterised in that the fan blades (7) are provided as socalled rearwardly curved radial fan blades.

9. Heatable godet according to claim 4 characterised in that the air passages (9) are formed by ribs (11) contained within a shell (10), the ribs (11) being mounted on a stationary support arm (8) extending into the roller shell (4) coaxially thereto.

10. Heatable godet according to claim 9 characterised in that the ribs (11) are arranged radiating from the support arm (8) and at least in the end portion extend axially on the support arm as viewed in the direction of flow. 11. Heatable godet according to claim 4 characterised in that the interior (12) of the roller shell is provided with grooves.

12. Heatable godet according to claim 11 characterised in that the depth of the groove increases in inverse relationship to the reducing temperature of the flowing air.

13. Heatable godet according to claim 11 characterised in that the grooves extend axially.

14. Heatable godet according to claim 11 characterised in that the grooves extend spiral- fashion.

15. Heatable godet according to claim 11 characterised in that the grooves are arranged as intersecting spirals.

16. Heatable godet according to claim 9 characterised in that the shell (10) is formed at its circumference as a body of rotation.

17. Heatable godet according to claim 4 characterised in that the heating device comprises heating elements in the form of heater rods (20) bedded in the ribs (11).

18. Heatable godet according to claim 4 characterised in that the heating device comprises heating elements in the form of heater mats (18) provided in the passages (9).

19. Heatable godet according to claim 4 characterised in that the heating device comprises heating elements in the form of heater spirals (19) provided in the passages.

## Revendications

1. Procédé de chauffage d'un rouleau, caractérisé par le fait que le rouleau est chauffé par un média sous forme de gaz, que le média est dirigé, principalement en circuit fermé (K), le long d'un dispositif de chauffage (9, 18, 19, 20), qui est situé à l'intérieur du rouleau, et le long de la paroi intérieure (12) d'une enveloppe de rouleau (4) rotative qui doit être chauffée.

2. Procédé selon revendication 1, caractérisé par le fait que le circuit (K), lors de la rotation de l'enveloppe de rouleau (4), est produit par une accélération radiale du média, qui est provoquée par des protubérances disposées à l'intérieur de la paroi frontale du rouleau.

3. Procédé selon revendications 1 et 2, caractérisé par le fait que le dispositif de chauffage comprend des éléments de chauffage (18, 19, 20), possédant des canaux de guidage d'air (9), lesquels sont traversés par le média avant l'accélération radiale de celui-ci.

4. Rouleau chauffé avec une enveloppe de rouleau (4) à chauffer, qui forme ume chambre creuse (5), ainsi qu'avec un dispositif de chauffage (9, 18, 19, 20) dans la chambre creuse (5) de l'enveloppe de rouleau (4), caractérisé par le fait que le dispositif de chauffage (9, 18, 19, 20) est pourvu avec des canaux de guidage d'air (9) de telle sorte que, à chacune des parois frontales (6,13) de la chambre creuse (5) ainsi que entre la paroi intérieure de l'enveloppe de rouleau (12) et les canaux de guidage d'air (9), un espace libre ayant une section em forme de U est formé, vu dans le sens de la circonférence, et que l'enveloppe de rouleau (4), dans cet espace libre, est pourvue d'ailettes de ventilateur (7) de sorte que, lors de la rotation de l'enveloppe de rouleau (4), l'air forme un circuit (K) s'écoulant au travers de l'espace libre et au travers des canaux de guidage d'air (9).

5. Rouleau chauffé selon revendication 4, caractérisé par le fait que les ailettes de ventilateur (7) sont disposées sur la paroi frontale (6) de la chambre creuse (5) comme des ailettes de ventilateur radial.

6. Rouleau chauffé selon revendication 5, caractérisé par le fait que les ailettes de ventilateur (7) sont prévues comme des ailettes s'étendant radialement.

7. Rouleau chauffé selon revendication 5, caractérisé par le fait que les ailettes de ventilateur (7) sont prévues comme des ailettes de ventilateur radial dites courbées vers l'avant.

8. Rouleau chauffé selon revendication 5, caractérisé par le fait que les ailettes de ventilateur (7) sont prévues comme des ailettes de ventilateur radial dites courbées vers l'arrière.

9. Rouleau chauffé selom revendication 4, caractérisé par le fait que les canaux d'air (9) sont formés par des nervures (11) qui sont enrobées par un manteau (10), et où les nervures (11) sont disposées sur un bras porteur (8) stationnaire qui s'étend d'une manière coaxiale dans l'enveloppe de rouleau (4).

10. Rouleau chauffé selon revendication 9, caractérisé par le fait que les nervures (11) sont disposées s'étendant axialement sur le bras porteur (8), radialement et au moins dans la partie terminale, vu dans le sens d'écoulement.

11. Rouleau chauffé selon revendication 4, caractérisé par le fait que la paroi intérieure de l'enveloppe de rouleau (12) est prévue avec des rainures.

12. Rouleau chauffé selon revendication 11, caractérisé par le fait que la profondeur des rainures augmente en relation inverse par rapport à la température diminuante de l'air l'écoulant.

13. Rouleau chauffé selon revendication 11, caractérisé par le fait que les rainures sont orientées axialement.

14. Rouleau chauffé selon revendication 11, caractérisé par le fait que les rainures sont disposées sous forme de pas de vis.

15. Rouleau chauffé selon revendication 11, caractérisé par le fait que les rainures sont disposées sous forme de pas de vis croisés.

16. Rouleau chauffé selon revendication 9, caractérisé par le fait que le manteau (10) est formé dans sa circonférence comme corps rotatif.

17. Rouleau chauffé selon revendication 4, caractérisé par le fait que le dispositif de chauffage comprend des éléments de chauffage sous forme de barres chauffantes (20) introduites dans les nervures (11).

18. Rouleau chauffé selon revendication 4, caractérisé par le fait que le dispositif de chauffage comprend des éléments de chauffage sous forme de nattes chauffantes (18) prévues dans les canaux (9).

19. Rouleau chauffé selon revendication 4, caractérisé par le fait que le dispositif de chauffage comprend des éléments de chauffage sous forme de spirales de chauffage (19) prévues dans les canaux.
